# EUROPÄISCHE PATENTSCHRIFT

(11) **EP 0 047 379 B1**
(45) Veröffentlichungstag und Bekanntmachung des Hinweises auf die Patenterteilung: **05.09.1984**
(21) Anmeldenummer: 81105658.9
(22) Anmeldetag: 18.07.1981
(51) Int. Cl.: B43K 29/00

(54) **Vorrichtung zur Erzeugung von Tönen bei Schreibgerät**
Writing implement comprising means for producing sounds
Dispositif à écrire comportant des moyens pour produire des sons

(30) Priorität: 10.09.1980 DE 3033975; 03.10.1980 DE 3037454; 01.06.1981 DE 3121677
(43) Veröffentlichungstag der Anmeldung: 17.03.1982
(73) Patentinhaber: Krug, Karl, D-9000 Köln (DE)
(72) Erfinder: Krug, Karl, D-9000 Köln (DE)

## Beschreibung

Bei Schreibgeräten mit einer in einem Gehäuse angeordneten Mechanik zum Vorschieben einer Mine kann die Mechanik versehentlich betätigt werden, so daß Gegenstände wie beispielsweise Kleidungsstücke oder Taschen durch die herausgeschobene Schreibspitze verschmutzen können. Um diesen Nachteil zu beheben, liegt der Erfindung die Aufgabe zugrunde, das Herausschieben und/oder das Zurückziehen der Schreibspitze aus oder in das Gehäuse durch einen Ton oder Tonfolgen hörbar anzukündigen. Diese Aufgabe wird erfindungsgemäß durch die Merkmale des Anspruches 1 gelöst. Mit der Ausbildung eines Schrebgerätes gemäß der Erfindung lassen sich nachstehende Vorteile erzielen : Auf eine versehentliche Betätigung der Mechanik, die ein Herausschieben der Schreibspitze verursacht, wird durch Töne hingewiesen. Dadurch kann eine Verschmutzung von Kleidungsstücken, Taschen oder Behälter aller Art rechtzeitig erkannt und verhindert werden. Bei herkömmlichem Schreibgerät mit einer Mechanik zum Vorschieben einer Mine werden Kinder bestimmter Altersklassen nicht ausreichend zur Betätigung der Mechanik und damit zur Benutzung des Schreibgerätes angeregt. Töne oder Tonfolgen wie beispielsweise « Kuckuck oder « Bim Bam » künden das Erscheinen oder Verschwinden der Schreibspitze auf originelle Weise an und bieten zusätzlichen Anreiz zur Betätigung und damit zum Schreiben, Zeichnen oder Malen. Ein Schreibgerät mit einer Vorrichtung gemäß der Erfindung eignet sich besonders zu Werbezwecken oder als Reiseandenken. Zu den am Gehäuse des Schreibgerätes angebrachten Bilder, Namen oder Beschriftungen aller Art können geeignete Tonfolgen den Werbe- oder Erinnerungswert erhöhen.

Beispielsweise kann die oben erwähnte Tonfolgen « Kuckuck auch ein Urlaubsgebiet betreffen und daran erinnern. Bei der Ausführungsform der Erfindung nach Anspruch 2 kann an einem herkömmlichen Schreibgerät mit einer Mechanik zum Vorschieben einer Mine ein zusätzliches zweites Gehäuse angebracht werden. Dadurch werden die vorgenannten Vorteile auch auf vorhandenes Schreibgerät übertragen, ohne daß die Ausmaße, Beschriftung oder Bebilderung des vorhandenen Schreibgerätes geändert werden müssen, wenn das zweite Gehäuse den Ausmaßen des ersten angepaßt wird. Ein Schreibgerät mit den Merkmalen nach Anspruch 6 mit einer elektronischen Einrichtung eignet sich besonders zur Erzeugung beliebig langer Tonfolgen, wobei die Tonfrequenz durch einen beigefügten Widerstand und Kondensator festgelegt oder verändert werden kann. Mit Hilfe eines Mikroprozessors kann außerdem die Reihenfolge der Töne (Melodien) automatisch gesteuert werden. Ein Schreibgerät mit den Merkmalen des Anspruches 7 ermöglicht eine Tonerzeugung mittels einer luftstromerzeugenden Einrichtung.

Im folgenden werden einige Ausführungsbeispiele anhand von Zeichnungen erläutert. Hierbei wird als Mechanik eine Druckmechanik beschrieben.

Die Erfindung ist jedoch nicht auf die Verwendung einer Druckmechanik beschränkt.

Die Figuren zeigen :
Figuren 1-2a Ein Schreibgerät mit an der Mechanik angebrachten schwingbaren Zungen und Anschlagzapfen am Gehäuse.
Figuren 3-4a Ein Schreibgerät mit an der Mechanik angebrachten Klöppeln und Resonanzkörper.
Figur 5 Ein Schreibgerät mit an der Mechanik angebrachten Saiten.
Figur 6 Ein Schreibgerät mit einem Klöppel und einem Resonanzkörper, die am Gehäuse angeordnet sind.
Figuren 7, 7a und 7b Ein Schreibgerät mit an einem Gehäusseeinsatzstück angebrachten Klöppel, Zungen, Saiten und Resonanzkörper mit einem Anschlagzapfen an der Mechanik.
Figur 8 Ein Schreibgerät mit einem an einem Gehäuseeinsatzstück angebrachten Klöppel und einem an der Mechanik angebrachten Anschlagzapfen und Resonanzkörper.
Figuren 9 und 9a Ein Schreibgerät mit einem als Resonanzkörper ausgebildeten Gehauseteil mit daran angebrachten Zungen und Klöppel und einem Anschlagzapfen an der Mechanik.
Figuren 10 und 10a Ein Schreibgerät mit an der Mechanik angebrachter Zungeneinheit und einem am Gehäuse angebrachten auswechselbaren Gehäuseteil mit daran angebrachten Anschlagzapfen.
Figur 11 Ein Schreibgerät mit an einem drehbaren Teil der Mechanik angebrachten Anschlagzapfen und am Gehäuse befindlichen Zungen.
Figur 12 Ein Schreibgerät mit einer Resonanzmechanik mit an einem vom Gehäuse getrennten Resonanzkörper mit Führungsleisten und am drehbaren Teil der Mechanik befindlichen Anschlagzapfen.
Figur 13 Ein Schreibgerät mit einem als Resonanzkörper ausgebildeten vorderen Gehäuseteil mit daran angebrachten Zungen und Anschlagzapfen an der Mine.
Figur 14 Ein Schreibgerät mit einer am hinteren Gehauseteil angebrachten Resonanzscheibe mit daran befindlichen Zungen und an der Mechanik angebrachten Anschlagzapfen und Schutzhaube.
Figuren 15 und 16 Ein Schreibgerät mit einer Mechanik, die Töne erzeugt, ehe die Mine verschoben wird.
Figuren 17 und 19 Ein Schreibgerät mit einer aufsteckbaren Vorrichtung zur Erzeugung von Tönen.
Figuren 18 und 20 Schreibgerät mit einer am Gehäuse angebrachten elektronischer Einrichtung zur Tonerzeugung.
Figur 21 Schreibgerät mit einer an der Mechanik angebrachten luftstromerzeugenden Einrichtung.
Fig. 1 zeigt als Schnittzeichnung zunächst an einer Gesamtübersicht eines herkömmlichen Schreibgerätes eine als Druckmechanik ausgebildete Mechanik 1 zum Vorschieben einer Mine in einem Gehäuse 2 mit einer möglichen Anordnung der Bestandteile einer Vorrichtung zur Erzeugung von Tönen mit schwingbaren Zungen 4, Anschlagzapfen 5 und Schallöffnungen 3. Dabei sind die Anschlagzapfen 5 Bestandteile des Gehäuses 2, während die schwingbaren Zungen 4 an der Mechanik 1 befestigt sind. Anhand von Fig. 2 und Fig. 2a wird die Arbeitsweise wie folgt beschrieben : Durch manuelles Betätigen der Mechanik 1 beim Herausschieben oder Zurückziehen der Schreibspitze aus bzw. in das Gehäuse 2 werden die daran befestigten schwingbaren Zungen 4 durch die Anschlagzapfen 5 zur Tonabgabe angestoßen. Die im Gehäuse befindlichen Schallöffnungen 3 dienen der besseren Wahrnehmung der Töne. Die Bestandteile der Vorrichtung sind dabei so ausgelegt, daß die erzeugten Töne sowohl durch ihre Lautstärke als auch ihre Frequenz gut hörbar sind. Besondere Anordnungen dieser Bestandteile ermöglichen, daß die Tonerzeugung entweder nur beim Herausschieben oder nur beim Zurückziehen der Schreibspitze erfolgen kann.
Fig. 3 zeigt als Schnittzeichnung eine Tonerzeugung mit einem Klöppel 6, der durch den Anschlagzapfen 5 zur Schwingung angestoßen wird und dadurch auf einen an der Mechanik 1 befindlichen Resonanzkörper 7 schlägt. Dabei wird die darin befindliche Luftsäule ebenfalls zur Schwingung angeregt. Bei der dargestellten Ausführung ist der Resonanzkörper 7 Bestandteil der Mechanik 1.
Fig. 4 zeigt eine Vorrichtung zur Tonerzeugung mit einem eigenen Resonanzkörper 8, der durch einen in Schwingung versetzten Klöppel 9 zur Tonabgabe angestoßen wird. Dabei werden die Schallwellen an den in der Mechanik 1 befindlichen Hohlraum abgegeben, so daß eine verstärkte Tonabgabe erwartet werden kann.
Fig. 4a stellt als Schnittzeichnung einen Resonanzkörper 8 dar, der durch seine Ausgestaltung die Tonerzeugung nur beim Herausschieben der Schreibspitze zuläßt.
Fig. 5 zeigt als Schnittzeichnung eine Vorrichtung zur Tonerzeugung mit an der Mechanik 1 befestigten Saiten 10 und besonders ausgebildeten am Gehäuse 2 angebrachten Anschlagzapfen 11. Bei Betätigung der Mechanik 1 stoßen die Anschlagzapfen 11 gegen die an den Saiten 10 befestigten Anschlagplatten 12. Damit werden die Saiten 10 zur Schwingung angeregt und zur Tonabgabe veranlaßt.
Fig. 6 erläutert als Schnittzeichnung eine Ausführung bei ein Klöppel 13 und ein Resonanzkörper 14 Gehäuse 2 befestigt sind, während ein Anschlagzapfen 5 Bestandteil der Mechanik 1 ist.
Fig. 7 stellt als Schnittzeichnung eine Ausführungsform dar, bei der ein Klöppel 6 und ein Resonanzkörper 8 an einem Gehäuseeinsatzstück 27 mit Schallöffnungen 3 angeordnet sind. Durch die Anbringung der vorgenannten Mittel an einem Gehäuseeinsatzstück ist ein einfacher Zusammenbau möglich. Der Anschlagzapfen 5 befindet sich an der Mechanik 1.
Fig. 7a zeigt als Schnittzeichnung das Gehäuseeinsatzstück 27 mit daran angebrachten Zungen 4.
Fig. 7b zeigt als Schnittzeichnung das Gehäuseeinsatzstück 27 mit daran angebrachten Saiten 10.
Fig. 8 zeigt schließlich noch eine Ausführungsform, bei er ein Klöppel 6 am Gehäuseeinsatzstück 27 und ein Anschlagzapfen 5 und Resonanzkörper 8 an der Mechanik 1 befestigt sind. Außerdem befinden sich am Gehäuse 2 schlitzförmige Öffnungen 35, die der Unterbringung von Werbematerial dienen.
Fig. 9 zeigt als Schnittzeichnung eine Ausführungsform, bei der Zungen 4 an einem als Resonanzkörper 28 ausgebildeten Gehäuseteil befestigt sind. Dieser Resonanzkörper 28 wird so am Gehäuse 2 angebracht, daß er bei normaler Handhabung der Druckmechanik nicht durch die den Schreibstift umfassenden Hand berührt wird und mitschwingen kann. Die Schallöffnungen 3 sind schlitzförmige Zwischenräume, die das als Resonanzkörper 28 ausgebildete Gehäuseteil vom Gehäuse 2 trennen. Der Anschlagzapfen 5 befindet sich wiederum an der Mechanik 1.
Fig. 9a zeigt als Schnittzeichnung einen Resonanzkörper 28 mit daran angebrachtem Klöppel.
Fig. 10 stellt eine Ausführungsform mit einer Zungeneinheit 29 und einem auswechselbaren Gehäuseteil 30 mit daran angebrachten Anschlagzapfen 5 dar. Gehäuseteil 30 mit einer beliebigen Anzahl Anschlagzapfen 5 lassen sich einfach anbringen und auswechseln.
Fig. 10a zeigt eine Zungeneinheit 29 mit drei Zungen 4 unterschiedlicher Frequenz.
Fig. 11 stellt eine Schnittzeichnung einer Ausführungsform dar, bei der die Anschlagzapfen 5 am drehbaren Teil der Mechanik und die Zungen 4 am Gehäuse befestigt sind.
Fig. 12 zeigt als Schnittzeichnung eine Anordnung, bei der die bei Betätigung einer Mechanik bereits entstehenden Schallwellen in klangvollere Töne umgewandelt werden, die das Herausschieben bzw. das Zurückziehen der Mine aus oder in das Gehäuse anzeigen können. Diese Anordnung eignet sich besonders für anspruchsvolles Schreibgerät bestimmter Markenartikel. Der am drehbaren Teil einer Mechanik ohnehin vorhandene oder dazu umgeformte Anschlagzapfen 5 schlägt bei Betätigung der Druckmechanik gegen die am Resonanzkörper 36 befindlichen Führungsleisten 37 und an das darin geführte nicht drehbare Teil 38 der Mechanik. Der besonders ausgebildete Resonanzraum 36 gerät dabei in Schwingung und wird zur eigenen Tonabgabe veranlaßt.
Fig. 13 stellt als Schnittzeichnung eine Ausführungsform dar, bei der ein Resonanzkörper als vorderes Gehäuseteil ausgebildet ist. Durch die an der Mine 34 angebrachten Anschlagzapfen 5 werden die am Resonanzkörper 33 befindlichen Zungen 4 zur Tonabgabe angestoßen. Schallöffnungen 3 sind Zwischenräume, die den Resonanzkörper 33 vom Gehäuse 2 trennen.
Fig. 14 zeigt als Schnittzeichnung eine Ausführungsform mit einer am hinteren Ende des Gehäuses 2 angebrachter Resonanzscheibe 32 mit Zungen 4 und einer mit der Mechanik 1 verbundenen Schutzhaube 31 mit Schallöffnungen 3. Bei Betätigung der Mechanik 1 stoßen die daran befindlichen Anschlagzapfen 5 an die an der Resonanzscheibe 32 angebrachten Zungen 4, während sich die Schutzhaube 31 mit der Mechanik 1 über dem Gehäuse 2 vor- bzw. zurückbewegt.
Fig. 15 zeigt eine Vorrichtung zur Erzeugung von Tönen, bei der sich in der Mechanik 1 eine Feder 15 befindet. Dadurch erfolgt die Tonerzeugung vor dem Minentransport. Mittels Haltezapfen 16 wird das Herausfallen des hinteren Teiles der Mechanik 1 aus dem Gehäuse 2 verhindert.
Fig. 16 zeigt ein Ausführungsform, bei der die Tonerzeugung ebenfalls vor dem Minentransport erfolgt. Dabei wird mit einer Mechanik 17 und einem daran befindlichen Anschlagzapfen 5 die Tonerzeugung ausgelöst. Durch die Eigenschaften und Ausmaße einer Feder 18 wird der Zeitpunkt des Beginns des Minentransports bestimmt.
Fig. 17 zeigt als Schnittzeichnung eine Vorrichtung zur Tonerzeugung in einem zweiten Gehäuse 19 mit einer verschiebbaren zweiten Mechanik 20. In die Gehäuseöffnung 21 kann ein herkömmliches Schreibgerät mit einer Mechanik zum Vorschieben einer Mine so eingesetzt werden, daß ein Zusammenwirken der beiden Mechaniken möglich ist.
Fig. 18 zeigt als Schnittzeichnung eine Ausführungsform mit an einem Gehäuse 2 befindlichen Batterie 39, zwei Tongeneratoren 40, einem Lautsprecher 41 und an der Mechanik angebrachten Kontakten 42.
Dazu wird die Wirkungsweise wie folgt beschrieben : Bei Betätigen der Mechanik 1 zum Vorschieben einer Mine werden nacheinander über die Kontakte 42 Verbindungen mit den Tongeneratoren 40, der Batterie 39 und dem Lautsprecher 41 hergestellt und wieder unterbrochen, so daß Tonfolgen erzeugt werden. Erfolgt das Vorschieben der Mine nur teilweise oder zögernd bleibt der Kontakt mit einem Tongenerator 40, der Batterie 39 und dem Lautsprecher 41 längere Zeit erhalten, so daß ein Dauerton erzeugt wird. Als Bestandteile der elektronischen Ausführung sind Miniaturelemente, wie Knopfzellen, Solarzellen, integrierte Schaltkreise und Kristall mit Membrane vorgesehen.
Fig. 19 zeigt als Schnittzeichnung eine Anordnung zur Tonerzeugung mit einer in einem zweiten aufsteckbaren Gehäuse 19 angebrachten Batterie 39, zwei Tongeneratoren 40 und Lautsprecher 41 und an einer zweiten Mechanik 20 angebrachten Kontakten 42. Diese Ausführungsform wird als Zusatz auf einem herkömmlichen Schreibgerät so aufgesteckt, daß die Mechanik 20 des Zusatzes mit der Mechanik des Schreibgerätes zusammenwirken kann. Diese Ausführungsform kann in seinen Ausmaßen herkömmlichem Schreibgerät angepaßt werden.
Fig. 20 zeigt schließlich noch ein Prinzipschaltbild zur elektronischen Ausführung. Zur erfindungsgemäßen Vorrichtung müssen Stromversorgung, Tongeneratoren mit Widerstand und Kondensator und Lautsprecher elektrisch angepaßt sein.
Fig. 21 zeigt als Schnittzeichnung eine Ausführungsform mit einem an der Mechanik 1 angebrachten luftstromerzeugenden Blasebalg 43, einem Resonanzraum 44 mit daran befindlichen Zungen 4 und mit am Gehäuse 2 angebrachten Schallöffnungen 3. Die Wirkungsweise wird hierzu wie folgt beschrieben : Beim Betätigen der Mechanik 1 zum Vorschieben einer Mine wird mittels des Blasebalg 43 ein Luftstrom erzeugt, der die Zunge 4 in Schwingungen versetzt. Dadurch wird ein Ton erzeugt.

Werden mehrere solcher Zungen 4, Blasebalge 43 oder Resonanzräume 44 hinter- oder nebeneinander angeordnet, lassen sich auch Tonfolgen erzeugen. Anstelle der Zungen 4 können die Resonanzräume auch mit Lippen versehen sein.

## Patentansprüche

1. Schreibgerät mit einer in einem Gehäuse angeordneten Mechanik zum Vorschieben einer Mine, dadurch gekennzeichnet, daß an der Mechanik (1) und/oder am Gehäuse (2) Mittel (4, 5) vorgesehen sind, deren Zusammenwirken beim Betätigen der Mechanik (1) Töne erzeugt, und daß das Gehäuse (2) Schallöffnungen (3) aufweist.

2. Schreibgerät mit einer in einem Gehäuse angeordneten Mechanik zum Vorschieben einer Mine, dadurch gekennzeichnet, daß an dem Gehäuse (2) ein zweites Gehäuse (19) angebracht ist, welches eine mit der Mechanik (1) zusammenwirkende verschiebbare zweite Mechanik (20) aufweist, und daß an der zweiten Mechanik (20) und/oder am zweiten Gehäuse (19) Mittel (4-14, 28-30, 32, 33, 36-44) vorgesehen sind, deren Zusammenwirken beim Betätigen der zweiten Mechanik (20) Töne erzeugt.

3. Schreibgerät nach Anspruch 1 oder 2, dadurch gekennzeichnet, daß die Mittel zur Tonerzeugung aus mindestens einer in Schwingungen versetzbaren Zunge (4) und mindestens einem Anschlagzapfen (5) bestehen.

4. Schreibgerät nach Anspruch 1 oder 2, dadurch gekennzeichnet, daß die Mittel zur Tonerzeugung aus mindestens einem in Schwingungen versetzbaren Klöppel (6, 9, 13), mindestens einem Anschlagzapfen (5) und mindestens einem Resonanzkörper (7, 8, 14) bestehen.

5. Schreibgerät nach Anspruch 1 oder 2, dadurch gekennzeichnet, daß die Mittel zur Tonerzeugung aus mindestens einer in Schwingungen versetzbaren Saite (10), mindestens einem Anschlagzapfen (11) und mindestens einer Anschlagplatte (12) bestehen.

6. Schreibgerät nach Anspruch 1 oder 2, dadurch gekennzeichnet, daß die Mittel zur Tonerzeugung aus einer elektronischen Einrichtung (39, 40, 41, 42) mit mindestens einer Stromquelle (39), mindestens einem Tongenerator (40), mindestens einem Lautsprecher (41) und mindestens einem Kontakt (42) bestehen.

7. Schreibgerät nach Anspruch 1 oder 2, dadurch gekennzeichnet, daß die Mittel zur Tonerzeugung aus einer luftstromerzeugenden Einrichtung (43, 44) mit mindestens einem Blasebalg (43), mindestens einem Resonanzraum (44) mit mindestens einer Zunge (4) bestehen.

8. Schreibgerät nach Anspruch 3, 4 und 5, dadurch gekennzeichnet, daß der Anschlagzapfen sich am drehbaren Teil der Mechanik befindet und die Zungen (4), Klöppel (6, 9, 13), Saiten (10) und Resonanzkörper (8, 14) am Gehäuse (2) befestigt sind.

9. Schreibgerät nach Anspruch 1 oder 2, dadurch gekennzeichnet, daß sich der Anschlagzapfen (5) an einem drehbaren Teil der Mechanik befindet und die Führungsleisten (37) zur Führung des nicht drehbaren Teils (38) der Mechanik an einem Resonanzkörper (36) befestigt sind, der am Gehäuse (2) angebracht ist.

10. Schreibgerät nach Anspruch 3, 4 und 5, dadurch gekennzeichnet, daß sich die Zungen (4), Klöppel (6, 9,13) und Saiten (10) an einem als vorderes Teil des Gehäuses ausgebildeten Resonanzkörper (33) befinden und die Anschlagzapfen (5, 11) an der Mine (34) angebracht sind.

11. Schreibgerät nach Anspruch 3, 4 und 5, dadurch gekennzeichnet, daß die Zungen (4), Klöppel (6, 9, 13), Saiten (10) und Resonanzkörper (8, 14) sich an einem Gehäuseeinsatzstück (27) befinden und der Anschlagzapfen (5, 11) an der Mechanik (1, 17, 20, 26), befestigt sind.

12. Schreibgerät nach Anspruch 3, 4 und 5, dadurch gekennzeichnet, daß die Zungen (4), Klöppel (6, 9, 13), Saiten (10) an einem Resonanzkörper (28), der gleichzeitig Gehäuseteil ist, angebracht sind und der Anschlagzapfen (5, 11) sich an der Mechanik (1, 17, 20, 26) befindet.

13. Schreibgerät nach Anspruch 3, 4 und 5, dadurch gekennzeichnet, daß die Zungen (4), Klöppel (6, 9, 13), Saiten (10) sich an einer Resonanzscheibe (32), die am Gehäuse (2,19, 23) befestigt ist, befinden und die Anschlagzapfen (5, 11) und Schutzhaube (31) an der Mechanik (1, 17, 20, 26) angebracht sind.

14. Schreibgerät nach Anspruch 6, dadurch gekennzeichnet, daß dem Tongenerator (40) ein Widerstand und Kondensator zugeordnet ist und daß die Tonfolgen durch einen zugeordneten Mikroprozessor automatisch gesteuert werden.

## Claims

1. Writing instrument with a mechanism located in a housing for advancing a refill, characterized in that on the mechanism (1) and/or the housing (2) means (4, 5) are provided whose cooperation on actuation of the mechanism (1) generates sounds, and that the housing (2) comprises sound apertures (3).

2. Writing instrument with a mechanism located in a housing for advancing a refill, characterized in that on the housing (2) a second housing (19) is disposed which comprises a displaceable sound mechanism (20) cooperating with the mechanism (1), and that on the second mechanism (20) and/or on the second housing (19) means (4-14, 28-30, 32, 33, 36-44) are provided whose cooperation on actuation of the second mechanism (20) generates sounds.

3. Writing instrument according to claim 1 or 2, characterized in that the means for sound generation consist of a least one tongue (4) which can be caused to vibrate and of at least one stop pin (5).

4. Writing instrument according to claim 1 or 2, characterized in that the means for sound generation consist of at least one clapper (6, 9, 13) which can be caused to vibrate, of a least one stop pin (5) and of at least one resonant body (7, 8, 14).

5. Writing instrument according to claim 1 or 2, characterized in that the means for sound generation consist of a least one string (10) which can be caused to vibrate, of a least one stop pin (11) and of a least one stop place (12).

6. Writing instrument according to claim 1 or 2, characterized in that the means for sound generation consist of an electronic device (39, 40, 41, 42) with at least one current source (39), at least one sound generator (40), at least one loudspeaker (41) and at least one contact (42).

7. Writing instrument according to claim 1 or 2, characterized in that the means for sound generation consist of an air-flow generating device (43, 44) with at least one bellows (43), at least one resonance chamber (44) and at least one tongue (4).

8. Writing instrument according to claims 3, 4 and 5 characterized in that the stop pin is located on the rotatable part of the mechanism, and the tongues (4), clappers (6, 9, 13), strings (10) and resonant bodies (8, 14) are fastened to the housing (2).

9. Writing instrument according to claim 1 or 2, characterized in that the stop pin (5) is located on a rotatable part of the mechanism, and the guide strips (37) for guiding the non-rotatable part (38) of the mechanism are fastened to a resonant body (36) which is attached to the housing (2).

10. Writing instrument according to claims 3, 4 and 5, characterized in that the tongues (4), clappers (6, 9, 13) and strings (10) are located on a resonant body (33) designed as a front part of the housing, and the stop pins (5, 11) are attached to the refill (34).

11. Writing instrument according to claims 3, 4 and 5, characterized in that the tongues (4), clappers (6, 9, 13), strings (10) and resonant bodies (8, 14) are located on a housing insert piece (27), and the stop pin (5, 11) is fastened to the mechanism (1, 17, 20, 26).

12. Writing instrument according to claims 3, 4 and 5 characterized in that the tongues (4), clappers (6, 9, 13) and strings (10) are attached to a resonant body (28) which is simultaneously a housing part, and the stop pin (5, 11) is located on the mechanism (1, 17, 20, 26).

13. Writing instrument according to claims 3, 4 and 5 characterized in that the tongues (4), clappers (6, 9, 13) and strings (10) are located on a resonant disc (32) fastened to the housing (2, 19, 23), and the stop pins (5, 11) and protective hood (31) are attached to the mechanism (1, 17, 20, 26).

14. Writing instrument according to claim 6, characterized in that a resistor and a capacitor are assigned to the sound generator (40), and it that the sound sequences are controlled automatically by an associated microprocessor.

## Revendications

1. Instrument d'écriture pourvu d'un mécanisme d'avancement d'une mine logé dans un boîtier, caractérisé en ce que le mécanisme (1) et/ou le boîtier (2) comportent des moyens (4), (5) dont la coopération produit des sons lorsque le mécanisme (1) est actionné, le boîtier (2) présentant des ouvertures pour leur passage (3).

2. Instrument d'écriture pourvu d'un mécanisme d'avancement d'une mine logé dans un boîtier, caractérisé en ce que sur le boîtier (2) est disposé un second boîtier (19) qui comporte un mécanisme (20) déplaçable, coopérant avec le mécanisme (1) et en ce que le second mécanisme (20) et/ou le second boîtier (19) comporte des moyens (4 à 14, 28 à 30, 32, 33, 36 à 44) dont la coopération produit des sons lorsque le second mécanisme (20) est actionné.

3. Instrument d'écriture selon l'une des revendications 1 ou 2 caractérisé en ce que les moyens de production de sons se composent d'au moins une lame (4) qu'il est possible de faire vibrer et au moins une saillie de butée (5).

4. Instrument d'écriture selon l'une des revendications 1 ou 2 caractérisé en ce que les moyens de production de sons se composent d'au moins un battant (6, 9, 13) qu'il est possible de faire vibrer, d'au moins une saillie de butée (5) et d'au moins une caisse de résonance (7, 8, 14).

5. Instrument d'écriture selon l'une des revendications 1 ou 2 caractérisé en ce que les moyens de production de sons se composent d'au moins une corde (10), d'au moins une saillie de butée (11) et d'au moins une plaquette de butée (12).

6. Instrument d'écriture selon l'une des revendications 1 ou 2 caractérisé en ce que les moyens de production de sons se composent d'un dispositif électronique (39 à 42) comportant au moins une source d'énergie (39), au moins un générateur de sons (40), au moins un haut-parleur (41) et au moins un contacteur (42).

7. Instrument d'écriture selon l'une des revendications 1 ou 2 caractérisé en ce que les moyens de production de sons se composent d'un dispositif produisant des vents (43), (44) à partir d'au moins un soufflet (43) et d'au moins une caisse de résonance (44) avec au moins une lame (4).

8. Instrument d'écriture selon les revendications 3 à 5 caractérisé en ce que la saillie de butée est prévue sur la partie rotative du mécanisme et en ce que les lames (4), les battants (6, 9, 13), les cordes (10) et les caisses de résonances (8, 14) sont fixés sur le boîtier (2).

9. Instrument d'écriture selon l'une des revendications 1 ou 2 caractérisé en ce que la saillie de butée (5) est prévue sur une partie rotative du mécanisme et en ce que des listels (37) de guidage de la partie rotative (38) du mécanisme sont fixés sur une caisse de résonance (36) disposé elle-même sur le boîtier (2).

10. Instrument d'écriture selon les revendications 3 à 5 caractérisé en ce que les lames (4), les battants (6, 9, 13) et les cordes (10) sont disposés sur une caisse de résonance (33) constituant la partie avant du boîtier et en ce que les saillies de butée (5), (11) sont solidarisées à la mine (34).

11. Instrument d'écriture selon les revendications 3 à 5 caractérisé en ce que les lames (4), les battants (6, 9, 13), les cordes (10) et les caisses de résonance (8, 14) sont disposés sur un insert (27) du boîtier et en ce que la saillie de butée est prévue sur le mécanisme (1, 17, 20, 26).

12. Instrument d'écriture selon les revendications 3 à 5 caractérisé en ce que les lames (4), les battants (6, 9, 13) et les cordes (10) sont disposés sur un corps de résonance (28) constituant simultanément une partie du boîtier et en ce que la saillie de butée est prévue sur le mécanisme (1, 17, 20, 26).

13. Instrument d'écriture selon les revendications 3 à 5 caractérisé en ce que les lames (4), les battants (6, 9, 13) et les cordes (10) sont disposés sur un disque de résonance (32) fixé sur le boîtier (2, 19, 23) et en ce que les saillies de butée (5), (11) et le capuchon protecteur (31) sont prévus sur le mécanisme (1, 17, 20, 26).

14. Instrument d'écriture selon la revendication 6 caractérisé en ce que le générateur de sons (40) coopère avec une résistance et un condensateur et en ce que les suites de sons sont guidées automatiquement par un microprocesseur.
